# FASCICULE DE BREVET EUROPEEN

(11) **EP 1 305 116 B1**
(45) Date de publication et mention de la délivrance du brevet: **06.04.2005**
(21) Numéro de dépôt: 00951123.9
(22) Date de dépôt: 02.08.2000
(51) Int. Cl.: B02C 13/18

(54) **IMPACTEUR DESTINE A DES CONCASSEURS CENTRIFUGES A AXE VERTICAL ET PROCEDE DE PRODUCTION**
SCHLAGLEISTE FÜR EINE VERTIKALE SCHLEUDERMÜHLE UND HERSTELLUNGSVERFAHREN
IMPELLER FOR CENTRIFUGAL CRUSHERS WITH VERTICAL AXIS AND METHOD FOR MAKING SAME

(43) Date de publication de la demande: 02.05.2003
(73) Titulaire: MAGOTTEAUX INTERNATIONAL S.A., 4051 Vaux-sous-Chèvremont (BE)
(72) Inventeur: PONCIN, Claude, B-4870 Trooz (BE)
(74) Mandataire: van Malderen, Michel
(86) Numéro de dépôt international: PCT/BE2000/000091
(87) Numéro de publication internationale: WO 2002/009878

(56) Documents cités:
- WO-A-99/47264
- US-A- 4 848 683
- US-A- 5 328 776

## Description

### Objet de l'invention

La présente invention concerne un impacteur (également appelé éjecteur ou « impeller » ), destiné à des concasseurs dits VSI (Vertical Shaft Impacter), c'est-à-dire des concasseurs centrifuge à axe vertical et comportant une structure de renfort.

### Arrière-plan technologique à la base de l'invention

Les concasseurs du type précité sont bien connus et largement utilisés pour concasser des agrégats de roches, entre autres dans les carrières et les cimenteries.

Il y est fait référence dans le document WO 99/47264 et dans d'autres documents cités dans cette publication.

Dans ces documents, il est indiqué que les concasseurs centrifuge comprennent une cuve cylindrique dans laquelle est disposée une table rotative qui est supportée par un palier vertical et qui comprend des moyens pour faire tourner la table autour de l'axe central du concasseur. Le concasseur comporte une série d'impacteurs ou éjecteurs fixés sur la table rotative, ainsi qu'une série d'enclumes disposées sur la paroi verticale interne de la cuve cylindrique autour de la table rotative.

L'impacteur se présente le plus souvent sous la forme d'un parallélépipède réalisé généralement en fonte qui est fixé sur la table rotative du concasseur. La face de l'impacteur qui est dirigée vers l'axe de rotation de la table est appelée le nez de l'impacteur, tandis que la face en regard des enclumes fixées sur la cuve cylindrique forme la face de sortie de l'impacteur.

La face avant de l'impacteur appelée face de travail est celle qui rencontre la matière à concasser et qui dans le sens de la rotation de l'impacteur précède la face arrière.

Cette face de travail avant de l'impacteur peut être pourvue d'une ou de plusieurs cavités qui ne traversent pas la totalité de la structure de l'impacteur et qui forment des poches qui se remplissent de matière lors de la rotation du concasseur et protègent ainsi l'impacteur des chocs et de l'usure, sous l'effet de la matière accumulée dans les poches.

Lors de l'opération de concassage, la matière à concasser est versée au centre de la table rotative par des moyens connus. Sous l'effet de la force centrifuge et sous l'impact avec ladite face de travail, la matière est projetée en direction des enclumes sur lesquelles elle s'écrase pour tomber, sous forme concassée, au fond du concasseur d'où elle est évacuée. Lors de la projection de la matière, les impacteurs subissent des sollicitations très importantes et sont dès lors sujets à une usure rapide.

Les impacteurs à poches utilisés permettent dans certaines applications, par le fait d'accumuler de la matière dans les poches, d'augmenter considérablement la durée de vie des impacteurs.

Du fait que dans ce type d'impacteur, on observe que l'usure se fait préférentiellement au niveau du bord de sortie des poches, c'est-à-dire là où l'abrasion due aux particules projetées par la force centrifuge est la plus élevée.

Le document WO99/47264 déjà mentionné, ainsi que divers documents qui y sont cités, proposent des protections ou renforts pour éviter ou réduire ces effets d'usure.

La solution spécifique proposée dans WO99/47264, à savoir la fabrication d'un impacteur à une ou plusieurs poches ayant une forme essentiellement parallélépipédique consiste à créer sur toute la périphérie de la ou des poches ou sur une partie de celle-ci, une structure de renfort d'un matériau composite lui même obtenu à partir d'un alliage à base fer et de grains de céramique très résistants à l'usure. Cette structure qui est formée in situ à la coulée de l'impacteur par l'infiltration du métal liquide servant à former le corps de la pièce dans une masse de grains céramiques et de liant, s'est révélée particulièrement efficace pour assurer une durée de fonctionnement accrue de l'impacteur.

Malgré le progrès technique considérable et les avantages technologiques importants que présente ce type de fabrication, certaines limitations ou difficultés sont apparues.

On notera tout d'abord que pour obtenir un renforcement efficace, le support constitué de grains céramiques et de liant doivent être parfaitement infiltré par le métal.

Il faut donc prévoir une épaisseur de métal suffisante de part et d'autre du support pour avoir une bonne infiltration du constituant céramique de la structure de renfort. Ceci nécessite de conserver une bonne épaisseur des parois de la pièce en matière composite et, par voie de conséquence, limite la dimension des poches. Ceci amène aussi à devoir limiter l'épaisseur du renfort céramique pour améliorer l'infiltration ; cette limitation d'épaisseur du renfort rend celui-ci moins efficace et plus fragile.

De plus, aussi bien dans le cas d'impacteurs à une poche que dans le cas d'impacteurs à plusieurs poches, lors du premier démarrage, les poches sont vides et non protégées par de la matière à broyer.

A ce moment, les parois fines sont particulièrement exposées aux impacts d'agrégats les plus gros ou de corps étrangers (morceaux d'acier, dents de pelles, etc).

Ceci peut conduire à la rupture des parois renforcées les plus fragiles, ce qui endommage gravement la pièce et nécessite souvent de devoir la remplacer très rapidement après la première mise en service.

Dans les concasseurs à axe vertical, on observe également que le profil d'usure est généralement peu contrôlable, car les conditions de fonctionnement dépendent de divers paramètres qui eux-mêmes changent au cours du temps, tels que : granulométrie à l'alimentation, abrasivité des agrégats, etc.

Avec la solution proposée dans le document WO99/47264, une modification de la forme des poches demande une modification complète des modèles de fonderie et des boîtes à noyaux, sans possibilité de prédiction du résultat que l'on va obtenir.

Ces opérations sont de plus très coûteuses et entraînent de grandes pertes de temps.

Par ailleurs, si on souhaite modifier le profil des poches, on est aussi limité dans la forme choisie liée à la difficulté d'infiltration pré-mentionnée.

Finalement, l'usure des impacteurs dans les concasseurs VSI reste malgré tout un problème majeur car les sollicitations d'abrasion et de chocs sont excessivement sévères. Augmenter la durée de vie des impacteurs constitue un souci constant.

### Buts visés par l'invention

L'invention vise à résoudre les problèmes mentionnés ci-dessus et, en particulier, d'encore améliorer les performances des impacteurs en profitant des avantages intrinsèques de la technologie de fabrication des impacteurs décrits dans le document WO99/47264.

### Principaux éléments caractéristiques de l'invention

L'invention propose un impacteur destiné à des concasseurs centrifuges à axe vertical qui, à la différence de ceux de l'état de la technique précité, ne comporte de manière délibérée initialement, c'est-à-dire lors de la première mise en service, pas de cavités ou poches, mais qui est pourvu sur sa face de travail d'une structure de renfort constituée d'un matériau composite obtenu à partir d'un alliage à base de fer et de grains de céramique très résistants à l'usure et formée in situ à la coulée de l'impacteur par infiltration du métal liquide servant à former le corps de la pièce dans une masse de grains céramiques et de liant.

Ladite structure de renfort est prévue sur la face de travail selon une disposition géométrique adéquate afin de laisser le métal affleurer localement (c'est-à-dire dans les zones sans structure de renfort) jusqu'à la surface du travail, de manière que l'usure en service provoque automatiquement la formation de poches ou cavités qui, en se remplissant de matière broyée, exercent une fonction de protection aux chocs, tout en maintenant la structure de renfort à la périphérie supérieure des poches qui se forment ainsi, c'est-à-dire sur la surface de travail.

L'impacteur obtenu permet de résoudre entièrement les problèmes précités.

Pour ce qui concerne les difficultés d'infiltration, la quantité de métal disponible pour infiltrer le support est, dans le cas de l'invention, la totalité du métal constituant la pièce au lieu d'être seulement le métal constituant une simple paroi. De plus, on peut introduire un renfort plus épais là où on le juge nécessaire car on se trouve dans de meilleures conditions d'infiltration du fait que l'on dispose d'une masse plus importante de métal liquide.

Le fait que les poches ne soient pas formées dès le départ élimine complètement le risque résultant de l'existence de parois minces lors de la première mise en service, du fait que des parois suffisamment épaisses peuvent être réalisées.

Dans la version proposée par l'invention, seul le profil du renfort doit être modifié si l'on souhaite changer la forme des poches, ce qui diminue fortement les coûts et offre par ailleurs de meilleures possibilités de forme et de conception. De plus, il est possible de couler la pièce sans recours à un ou des noyaux de sable destinés à former la ou les poches, ce qui:réduit considérablement les frais de production.

Finalement, la technique de l'invention permet d'améliorer sensiblement la durée de vie car dès que la formation des poches est amorcée, on bénéficie déjà de l'autoprotection due à la matière retenue dans ces poches en formation. La progression de la formation des poches s'en trouve ralentie et lorsqu'on arrive à la formation complète de celles-ci, on a gagné en durée de vie tout le temps nécessaire à cette formation.

En résumé, on peut donc dire que l'invention intègre les avantages spécifiques décrits dans le document WO99/47264 d'une structure de renfort, constituée d'un matériau composite, obtenue in situ par l'infiltration d'un métal liquide dans une masse céramique avec les facilités et avantages de la production d'une pièce, sans l'obligation de prévoir une ou des poches.

Le procédé utilisé est particulièrement simple à mettre en oeuvre puisqu'il suffit de fixer dans le fond d'un moule, par des moyens conventionnels tels que collage, fixation mécanique, clous, vis, tiges d'ancrage ou autres selon la disposition géométrique voulue pour permettre ultérieurement la formation d'une ou plusieurs poches par usure , une garniture de matière céramique technique résistante à l'usure, de préférence sous forme d'une masse de grains céramiques à base d'alumine et de zircone et d'un liant, et de couler ensuite la masse métallique servant à constituer le corps de l'impacteur. Ce métal en infiltrant la masse céramique assure sa parfaite solidarisation avec la pièce coulée lors du refroidissement de la pièce. Il suffit ensuite de démouler la pièce et, après une éventuelle finition (ébarbage etc.), l'impacteur peut être directement mis en service.

D'autres caractéristiques et avantages de l'invention apparaîtront à la lecture de la description qui suit, en référence aux dessins annexés.

### Brève description des dessins

Dans les différents dessins annexés, on a représenté :
- Figure 1 : une vue en perspective d'un impacteur à poches selon l'état de la technique, avec renfort en céramique infiltrée par du métal ;
- Figure 2 : une vue en perspective d'un impacteur avec le même type de renfort et sans poches, suivant la présente invention ;
- Figure 3 : une vue en coupe longitudinale d'un impacteur suivant la figure 2 avec le tracé évolutif du profil des poches lors de leur formation.

### Description d'une forme d'exécution préférée de l'invention

Des repères de référence identiques sont utilisés dans les différentes figures pour des éléments constitutifs identiques ou similaires.

Un impacteur à poches classique 1 selon la figure 1 comporte une ou plusieurs poches, en l'occurrence les deux poches 2 et 2' réalisées de fonderie, avant mise en service de l'impacteur 1. Cet impacteur comporte avantageusement des renforts 4 en céramique infiltrée. Le nez 6 de l'impacteur et la face de sortie 7 de l'impacteur, qui sont en principe également fortement sollicités, peuvent comporter des renforts supplémentaires, tel que le renfort 8 représenté à la figure 1.

Dans le cas de la forme d' exécution représentée à la figure 2, l'impacteur 1 est conçu avant la mise en service comme une pièce pleine, sans poches sur sa face de travail 5, mais pourvue de renforts 4 réalisés de fonderie. Ces renforts peuvent être disposés, comme représenté dans la vue de la figure 2, selon une forme et une disposition similaires à celles prévues dans la figure 1, si l'on souhaite former en service deux poches. Bien entendu, en fonction des buts poursuivis, d'autres formes et dispositions sont possibles.

La figure 3 illustre l'évolution en service (progression I, II et III) du profil de la poche en formation, résultant de la présence des renforts 4 avant la mise en service de la pièce.

On a représenté le renfort intermédiaire séparant dans la figure 1, les poches 2 et 2' et commun à celles-ci, et le renfort intermédiaire correspondant dans la figure 2 (et dans la figure 3) comme ayant la même épaisseur. Dans le cas de la forme d'exécution de la figure 1, on est cependant limité en épaisseur car il est, dans ce cas, particulièrement difficile d'infiltrer la matière céramique totalement dans sa masse par le métal, alors que cette difficulté n'apparaît pas, dans le cas de la figure 2, à cause du caractère « plein » de la pièce formée par coulée.

L'invention apporte donc une solution simple à différents problèmes techniques de réalisation d'impacteurs, en particulier une plus grande liberté de conception de ceux-ci. L'exécution de la technique préconisée est de plus peu onéreuse. Le coût de la fonte supplémentaire à utiliser est largement compensé par la durée accrue de fonctionnement, la facilité d'exécution et l'absence de nécessité de prévoir des moyens spécifiques pour créer les poches lors de la coulée de la pièce.

Des renforts supplémentaires pour le nez et la face de sortie de l'impacteur, tel que celui représenté par le repère 8 dans la figure 1, peuvent être également prévus dans la forme d'exécution de l'invention, notamment de la figure 2 et 3. Il n'y sont pas représentés, uniquement pour des raisons de clarté du dessin.

## Revendications

1. Impacteur destiné à des concasseurs centrifuges à axe vertical, pourvu sur sa face de travail (5) d'une structure de renfort (4) constituée d'un matériau composite obtenu à partir d'un alliage à base de fer et de grains de céramique très résistants à l'usure et formée in situ à la coulée de l'impacteur par infiltration du métal liquide servant à former le corps de la pièce dans une masse de grains céramiques et de liant, **caractérisé en ce qu'**il ne comporte initialement, c'est-à-dire lors de la première mise en service, pas de cavités ou poches.

2. Impacteur selon la revendication 1, **caractérisé en ce que** ladite structure de renfort (4) est prévue sur la face de travail (5) selon une disposition géométrique adéquate afin de laisser le métal affleurer localement jusqu'à la surface de travail (5), de manière que l'usure en service provoque automatiquement la formation de poches ou cavités qui, en se remplissant de matière broyée, exercent une fonction de protection aux chocs tout en maintenant la structure de renfort céramique à la périphérie supérieure des poches qui se forment ainsi, à la surface de travail.

3. Impacteur selon la revendication 2, **caractérisé en ce qu'**il comporte une structure de renfort (4) dont la forme et la disposition sont telles qu'elle entraîne , lors de l'usure en service, la formation d'au moins une poche.

4. Impacteur selon la revendication 3, **caractérisé en ce qu'**il comporte une structure de renfort (4) dont la forme et la disposition sont telles qu'elle entraîne, lors de l'usure en service, la formation d'au moins deux poches.

5. Impacteur selon l'une quelconque des revendications 1 à 4, **caractérisé en ce que** les grains de céramique sont des grains à base d'alumine et de zircone.

6. Procédé de production d'un impacteur selon l'une quelconque des revendications 1 à 5, **caractérisé en ce qu'**on fixe dans le fond d'un moule, selon la disposition géométrique voulue pour permettre ultérieurement la formation d'une ou plusieurs poches par usure, une garniture de matière céramique résistante à l'usure, infiltrable par un métal fondu et qu'on coule ensuite la masse métallique servant à constituer le corps de l'impacteur de manière qu'elle affleure jusqu'à la surface de travail dans les zones non garnies de matière céramique et, qu'après solidarisation de la garniture de matière céramique infiltrée avec la masse métallique par refroidissement, on procède au démoulage de la pièce formant l'impacteur.

7. Utilisation des impacteurs selon l'une quelconque des revendications 1 à 5, ou obtenus par le procédé de la revendication 6, dans des concasseurs centrifuges à axe vertical en formant progressivement des poches par usure en service de sa matière constitutive non protégée par la structure de renfort sur la face de travail.

## Patentansprüche

1. Stoßkörper für Rotorschleudermühlen mit vertikaler Achse, der auf seiner Arbeitsseite (5) mit einer Verstärkungsstruktur (4) versehen ist, die aus einem Verbundmaterial besteht, das aus einer Legierung auf Eisenbasis und sehr verschleißfesten Keramikkörnern durch Infiltration der Metallschmelze, die das Gehäuse des Bauteils bildet in eine Masse aus Keramikkörnern und Bindemittel beim Gießen des Stoßkörpers in situ hergestellt wird, **dadurch gekennzeichnet, dass** er zu Beginn, d.h. bei seiner ersten Inbetriebnahme, keine Hohlräume oder Kammern aufweist.

2. Stoßkörper nach Anspruch 1, **dadurch gekennzeichnet, dass** die besagte Verstärkungsstruktur (4) auf der Arbeitsseite (5) gemäß einer geeigneten geometrischen Anordnung vorgesehen ist, damit das Metall stellenweise bis zur Arbeitsfläche (5) reicht, so dass durch den Verschleiß während des Betriebs automatisch Kammern oder Hohlräume geformt werden, die **dadurch**, **dass** sie sich mit Brechgut füllen, eine Prallschutzfunktion ausüben und gleichzeitig die keramische Verstärkungsstruktur am oberen Außenrand der so geformten Kammern an der Arbeitsfläche erhalten.

3. Stoßkörper nach Anspruch 2, **dadurch gekennzeichnet, dass** er eine Verstärkungsstruktur (4) aufweist, deren Form und Anordnung so gestaltet sind, dass sie bei der Abnutzung im Betrieb zur Bildung von mindestens einer Kammer führt.

4. Stoßkörper nach Anspruch 3, **dadurch gekennzeichnet, dass** er eine Verstärkungsstruktur (4) aufweist, deren Form und Anordnung so gestaltet sind, dass sie bei der Abnutzung im Betrieb zur Bildung von mindestens zwei Kammern führt.

5. Stoßkörper nach einem der Ansprüche 1 bis 4, **dadurch gekennzeichnet, dass** die Keramikkörner Körner auf der Basis von Aluminiumoxid und Zirkonoxid sind.

6. Verfahren zur Herstellung eines Stoßkörpers nach einem der Ansprüche 1 bis 5, **dadurch gekennzeichnet, dass** im Boden einer Gussform ein verschleißfester Einsatz aus Keramikmaterial, der durch eine Metallschmelze infiltrierbar ist, je nach gewünschter geometrischer Anordnung im Hinblick auf die spätere verschleißbedingte Ausbildung einer oder mehrerer Kammern befestigt wird und dass dann eine Metallmasse, die das Gehäuse des Stoßkörpers bildet, so gegossen wird, dass sie in den nicht mit Keramikmaterial ausgekleideten Bereichen bis zur Arbeitsfläche reicht und dass nach der Verbindung des Keramikeinsatzes mit der Metallmasse durch Abkühlung das Teil, das den Stoßkörper bildet, aus der Form genommen wird.

7. Verwendung der Stoßkörper nach einem der Ansprüche 1 bis 5, oder die durch das Verfahren nach Anspruch 6 hergestellt werden, in Rotorschleudermühlen mit vertikaler Achse bei allmählicher Bildung von Kammern durch den Verschleiß des Materials, das nicht durch die Verstärkungsstruktur auf der Arbeitsfläche geschützt ist, im Betrieb.

## Claims

1. Throw shoe for centrifugal-type crushers with a vertical shaft provided on its working side (5) with a reinforcement structure (4) made of a composite material, obtained from an alloy based on iron and highly wear-resistant ceramic grains and formed in situ during the casting of the throw shoe by infiltration of the liquid metal used to form the body of the piece in a mass of ceramic grains and binder, **characterised in that** it does not initially comprise, i.e. when it is first used, any cavity or pocket.

2. Throw shoe according to Claim 1, **characterised in that** said reinforcement structure (4) is provided on the working side (5) according to a suitable geometrical disposition in order to let the metal locally show on the working surface (5), so that the wear in operation automatically results in the formation of pockets or cavities which, by filling up with crushed material, exert a function of protection against shocks, while at the same time maintaining the reinforcement ceramic structure at the upper periphery of the pockets thus formed on the working surface.

3. Throw shoe according to Claim 2, **characterised in that** it comprises a reinforcement structure (4), the form and disposition of which are such that it results in the formation of at least one pocket during wear in operation.

4. Throw shoe according to Claim 3, **characterised in that** it comprises a reinforcement structure (4), the form and disposition of which are such that it results in the formation of at least two pockets during wear in operation.

5. Throw shoe according to any one of Claims 1 to 4, **characterised in that** the ceramic grains are grains based on alumina and on zirconia.

6. Method for producing a throw shoe according to any one of Claims 1 to 5, **characterised in that**, depending on the required geometrical disposition, a cover of wear-resistant ceramic, which can be infiltrated by a molten metal, is fixed in the bottom of a mould in order to allow the subsequent formation of one or several pocket(s) by wear, **in that** the metallic mass used to form the body of the throw shoe is then cast, so that it shows on the working surface in the zones left uncovered with ceramic material, and **in that**, after connecting the cover of infiltrated ceramic material with the metallic mass by cooling, the piece forming the throw shoe is removed from the mould.

7. Use of the throw shoes according to any one of Claims 1 to 5 or obtained by the method according to Claim 6, in centrifugal-type crushers with a vertical shaft by progressively forming pockets by wear in operation of its constituent material that is unprotected by the reinforcement structure on the working side.
